# EUROPÄISCHE PATENTSCHRIFT

(11) **EP 0 126 963 B1**
(45) Veröffentlichungstag und Bekanntmachung des Hinweises auf die Patenterteilung: **30.12.1986**
(21) Anmeldenummer: 84104535.4
(22) Anmeldetag: 21.04.1984
(51) Int. Cl.: C11D 17/00, C11D 17/06

(54) **Verfahren zur Herstellung von Reinigungsmitteltabletten**
Process for the production of cleaning agent tablets
Procédé pour la production de comprimés d'agent de nettoyage

(30) Priorität: 02.05.1983 DE 3315950
(43) Veröffentlichungstag der Anmeldung: 05.12.1984
(73) Patentinhaber: Henkel Kommanditgesellschaft auf Aktien, 40191 Düsseldorf (DE)
(72) Erfinder: Kruse, Hans, D-4052 Korschenbroich (DE); Witthaus, Martin, Dr., D-4000 Düsseldorf (DE); Altenschöpfer, Theodor, Dr., D-4000 Düsseldorf 13 (DE); Schumann, Klaus, Dr., D-4006 Erkrath 2 (DE)

## Beschreibung

Die vorliegende Erfindung betrifft ein Verfahren zur Herstellung von Reinigungsmitteltabletten, insbesondere zur Verwendung zum maschinellen Geschirrspülen.

Pulver-, granulat- oder tablettenförmige Reinigungsmittel für Geschirr in Geschirrspülmaschinen bestehen im wesentlichen aus Natriumtripolyphosphat, Alkalisilikat, meist Alkalimetasilikat, und gegebenenfalls aus einem schwach schäumenden, vorzugsweise chlorstabilen, nichtionischen Tensid sowie Bleichmitteln, vorzugsweise solchen, die in wäßriger Lösung Chlor abgeben. Sie dienen vor allem der Erleichterung der Entfernung von Flecken von Tee, Kaffee oder Obstsäften.

Die Mittel sind wegen ihres hohen Gehaltes an Alkalisilikaten und Natriumtripolyphosphat stark alkalisch. Ihre Gebrauchslösungen haben einen pH-Wert von etwa 11 bis 12. Dabei ist ein Zusatz von Natriumhydroxid nicht vorgesehen, weil bei den in Haushaltsgeschirrspülmaschinen üblichen Kontaktzeiten die dann zu hohe Alkalinität Porzellan, Aufglasurdekors und Gläser angreifen würde. Man bezeichnet diesen Angriff als Korrosion. Silikat dagegen unterstützt die Reinigungskraft des Tripolyphosphats synergistisch und hemmt in bestimmten Konzentrationen im Gesamtgemisch Tripolyphosphat/Silikat die Korrosion.

Die Herstellung der bekannten Mittel erfolgt im allgemeinen nach üblichen Herstellungsverfahren, wie Mischen oder Granulieren. Die Anwendung erfolgt in Pulver- oder Granulatform in ebenfalls üblichen Konzentrationen, d. h, in Mengen von etwa 30 bis 50 g pro Maschinenfüllung.

Derartige pulver- oder granulatförmige Mittel sind beispielsweise in den deutschen Offenlegungsschriften 23 50 295, 23 58 249 und 29 13 145 sowie in den deutschen Auslegeschriften 24 34 309 und 26 02 357 beschrieben.

Nach der französischen Patentschrift 1 472 680 hat man aus einfachen Mischungen der bekannten Reinigungsmittelbestandteile unter Zusatz eines Tablettierungshilfsmittels und unter Anwendung eines Preßdruckes von etwa 6. 867 bis 98. 1 MPa (70 bis 1 000 kg/cm²) scheibenähnliche Tabletten, beispielsweise mit einem Durchmesser von 3 cm, einer Dicke von 1,2 cm und einem Gewicht von etwa 12 g, woraus sich eine Dichte von mehr als 1,4 g/ml errechnen läßt, hergestellt. Mit etwa 4 dieser Tabletten erreicht man praktisch den gleichen Erfolg wie mit einer pulverförmigen Reinigungsmittelfüllung von 50 g pro Maschinenlauf.

Tabletten der vorstehend genannten Art sind auch in der deutschen Offenlegungsschrift 28 57 001 beschrieben. Sie werden ebenfalls durch Verpressen der bloßen Mischungen der Bestandteile unter Anwendung entsprechender Drucke hergestellt. Anstelle des pH-Wertes wird dort die Alkalinität dadurch bestimmt, daß man feststellt, wieviel n-Salzsäure erforderlich ist, um den pH-Wert einer Lösung von 100 g des Reinigungsmittels in Wasser auf pH 9 zu senken und vergleicht, für welche Menge Natriumhydroxid, in der gleichen Menge Wasser gelöst, die gleiche Menge n-Salzsäure benötigt wird. Das Ergebnis wird als « Alkalinitätsäquivalent bezeichnet. Die Werte liegen wie bei den bekannten Geschirreinigungsmitteln im allgemeinen über 15 g NaOH, bezogen auf 100 g Reinigungsmittel.

Die jeweilige Druckhöhe und die daraus resultierende Dichte der Tabletten wird stets durch den erforderlichen Kompromiß zwischen Festigkeit und Auflösungsgeschwindigkeit der Tabletten bestimmt. Weitere auf diese Eigenschaften Einfluß nehmende Faktoren sind die Natur der Bestandteile selbst und geeignete Tablettierungshilfsmittel.

Aus der US-A-3 417 024 sind Reinigungsmitteltabletten bekannt, die nach dem Zusammenpressen eine hohe anfängliche Festigkeit besitzen und sich bei der Anwendung schnell auflösen. Sie enthalten einen hohen Anteil von 4 bis 13 Gewichtsprozent nichtionischer Tenside. Ihre Herstellung erfolgt durch gleichförmiges Zusammenmischen aller Bestandteile in einer routierenden Trommel, wobei sich Granulate bilden, die vorzugsweise zu einheitlicher Größe abgesiebt werden und dann unter Anwendung von Drucken von etwa 1.472 bis 34. 335 MPa (15 bis 350 kg/cm²) zu Tabletten verpreßt werden. Die hierbei erhaltenen Waschmitteltabletten lösen sich so schnell in Wasser auf, daß sie nicht für eine Anwendung in Geschirrspülmaschinen geeignet sind.

Es wurde nun überraschend gefunden, daß man zu Reinigungsmitteltabletten für das maschinelle Geschirrspülen kommt, die nicht nur eine gute mechanische Festigkeit, sondern vor allem eine hohe Auflösungsgeschwindigkeit besitzen, wenn man bei ihrer Herstellung die alkalisch reagierenden Bestandteile zunächst granuliert und erst dann unter Zusatz von Tablettierungshilfsmitteln, gegebenenfalls in Mischung mit weiteren Bestandteilen verpreßt. Dabei werden Preßdrücke von mehr als 6. 867 MPa (70 kg/cm²) angewendet.

Ein besonders gut geeignetes Verfahren zum Granulieren und Mischen, das das erfindungsgemäße Verfahren zur Herstellung der Tabletten einleitet, ist in allen Einzelheiten in der deutschen Offenlegungsschrift 29 13 145 beschrieben.

Die vorliegende Erfindung betrifft daher ein Verfahren zur Herstellung von Reinigungsmitteltabletten für das maschinelle Geschirrspülen durch Granulieren der alkalisch reagierenden Bestandteile, gegebenenfalls in Gegenwart von nichtionischen Tensiden, Zusatz von Tablettierungshilfsmitteln und gegebenenfalls weiteren Bestandteilen und anschließendem Verpressen unter Anwendung von Preßdrucken von mehr als 6. 867 MPa (70 kg/cm²), das dadurch gekennzeichnet ist, daß man einem vollständig auskristallisierten Granulat mit einem Schüttgewicht von 800 bis 1 200, vorzugsweise 850 bis 1 100 g/l. gewonnen durch (a) partielles Hydratisieren von 10 bis 60, vorzugsweise 25 bis 40 Gewichtsteilen. eines wasserfreien Natriumtripolyphosphats, das zu 60 bis 100 % aus einem solchen der Phase 11 besteht und eine mittlere Korngröße von 0,05 bis 0,5 mm aufweist, in einem kontinuierlich arbeitenden Mischer (1. Mischstufe) innerhalb einer mittleren Verweilzeit von 0,2 bis 5 Sekunden mit einer solchen Wassermenge, wie zur Ausbildung von 30 bis weniger als 80 Mol -% Tripolyphosphat- Hexahydrat erforderlich ist und gleichzeitig solchem mechanischen Bearbeiten des Mischgutes, daß mindestens 85 Gew.-% davon eine Korngröße von über 0,2 mm und weniger als 2 Gew.-% eine Korngröße von weniger als 0,1 mm aufweisen. (b) Vermischen des Teilhydrates nach einer Verweilzeit außerhalb des Mischers von 5 bis 60 Sekunden in einem Granulationsmischer (2. Mischstufe), gegebenenfalls zusammen mit bis zu 25 Gewichtsteilen eines Granulierhilfsmittels, mit 20 bis 70, vorzugsweise 30 bis 50 Gewichtsteilen eines pulverförmigen, im wesentlichen wasserfreien Natriumsilikats der Zusammensetzung Na₂0 : Si0₂ = 1 : 1 bis 1 : 4 und anschließendes Besprühen mit Wasser oder einer wäßrigen Lösung von 0.5 bis 5 Gewichtsteilen Natriumsilikat-Lösung in 2 bis 12, vorzugsweise 5 bis 12 Gewichtsteilen Wasser und (c) Granulieren durch Bewegen des Behandlungsgutes mit anschließender Durchkristallisation : gegebenenfalls weitere Reinigungsmittelbestandteile, Bleichmittel oder Enzyme zummischt, danach Tablettierhilfsmittel zusetzt, und das so vorbereitete Granulatgemisch in Tablettiermaschinenmatrizenbohrungen füllt und verpreßt.

Gleichzeitig mit der Zugabe des festen Natriumsilikats oder im Anschluß daran können weitere Granulierhilfsmittel wie wasserfreies Natriumcarbonat, -bicarbonat, Natriumhydroxid oder Wasserglas. aber auch Wasser, Paraffinöl, das gleichzeitig als Schaumunterdrücker dienen kann, und/oder schwachschäumende nichtionische Tenside zugesetzt werden. Die Menge des Tensidzusatzes ist jedoch auf 0,1 bis 2, vorzugsweise 0,2 bis 0,5 Gew.-% zu beschränken, da sonst bei Einsatz der Tabletten in die Geschirrspülmaschinen in Verbindung mit den Geschirranschmutzungen unerwünschtes Schäumen auftreten kann.

Als schwachschäumende nichtionische Tenside eignen sich die bekannten Ethoxylierungsprodukte von langkettigen Alkoholen und Alkylphenolen, wobei zur Verminderung der Schaumneigung die freie Hydroxylgruppe des Polyethylenglykoletherrestes durch Ether- oder Acetalgruppen bzw. durch Polypropylenglykoletherreste substituiert sind. Geeignet sind ferner die Blockpolymere des Ethylenoxids mit Polypropylenoxid.

Als Bleichmittel kommen die Aktivsauerstoff abspaltenden Verbindungen wie Perborate, vorzugsweise in Verbindung mit Bleichaktivatoren wie z. B. Tetraacetylethylendiamin (TAED) oder Tetraacetylglykoluril (TAGU) oder Persäuren bzw. ihre Salze, z. B. das Magnesiumsalz der Monoperphthalsäure in Betracht. Bevorzugt werden jedoch Aktivchlor abspaltende Verbindungen wie die Salze von chlorsubstituierten Isocyanursäuren, insbesondere die reine Trichlorisocyanursäure selbst. Sie werden gegebenenfalls in Mengen von 0,5 bis 5, vorzugsweise 1 bis 3,5 Gew.-%. bezogen auf das zu verpressende Gemisch, zugemischt.

Sofern keine Bleichmittel zugemischt werden, können zur Verbesserung der Reinigungsleistung Enzyme eingesetzt werden, bevorzugt handelsübliche Amylasen in Mengen von 0,2 bis 2. vorzugsweise 0,5 bis 1 Gew.-%.

Zur weiteren Verbesserung des äußeren Erscheinungsbildes der Reinigungsmittel kann man einen Teil des bleichmittelfreien Granulates mit bleichmittelstabilen Farbstoffen oder Farbpigmenten wie z. B. Phthalocyanin, anfärben und dann etwa zusammen mit den Bleichmitteln, zumischen. Auch Duftstoffe, bekannte bakterizide und schmutzsuspendierende Mittel und Korrosionsinhibitoren können zugesetzt werden.

Das Mischen des vorgefertigten Granulats mit den übrigen Reinigungsmittelbestandteilen erfolgt in bekannten Mischvorrichtungen wie beispielsweise einem Lödigemischer.

Dem fertigen, granulathaltigen Gemisch werden als Tablettierungshilfsmittel bevorzugt Natriumacetat in Mengen von 1 bis 5, vorzugsweise 2 bis 3 Gew.-% und/oder Dicalcium-phosphat-dihydrat in Mengen von 0,5 bis 3, vorzugsweise 0,8 bis 1,2 Gew.-%, jeweils bezogen auf 100 % des gesamten Tablettengranulatgemisches, zugesetzt. Aber auch andere bekannte Mittel, die die Verpreßbarkeit der Mittel und den Zerfall der Tabletten bei der Anwendung verbessern, können zugesetzt werden. Dazu gehören nichtoberflächenaktive Alkalisalze ein- bis dreibasiger organischer Carbonsäuren, z. B. Citrate, Formiate, Benzoate, Tartrate, Oxalate und dergleichen.

Das so vorbereitete Granulatgemisch läßt sich störungsfrei zu jeder gewünschten Form verpressen. Bevorzugt werden prismatische Preßlinge mit hexagonalem Querschnitt. Ihr Volumen wird durch das gewünschte Tablettengewicht von etwa 20 g bestimmt.

Anbackungen an den Preßwerkzeugen treten nicht auf. Die erhaltenen Tabletten zerfallen auch nach längerer Lagerung einwandfrei.

Zum Verpressen des Granulatgemisches sind alle bekannten Excenter- und Rundläuferpressen geeignet, die zur Herstellung von Tabletten mit Durchmessern von etwa 1,0 cm und mehr eingesetzt werden können. Der Preßdruck muß bei vorgegebener Zusammensetzung so optimiert werden, daß die erhaltenen Tabletten bei vorgegebenem Gewicht einerseits stabil genug sind, um beim Verpacken und Transport nicht beschädigt zu werden, andererseits bei der Anwendung aber schnell genug zerfallen. Dieses Optimum wird vom Fachmann üblicherweise durch routinemäßiges Ausprobieren ermittelt. Die Dichte der Tabletten ist dann - bei vorgegebener Mischung - eine Folge des angewendeten Preßdrucks. Beim Verpressen der erfindungsgemäßen Tablettenbestandteile hat sich ein Preßdruck von 78, 48 bis 147. 15 MPa (800 bis 1 500 kg_{/}cm²), vorzugsweise 93. 195 bis 103. 005 MPa (950 bis 1 050 kg/cm²) als optimal erwiesen.

Die nach diesem Verfahren erhaltenen Tabletten weisen eine Dichte von durchschnittlich 1,6 g/ml auf. besitzen neben einer hohen mechanischen Stabilität eine gleichmäßige poröse Struktur mit großer innerer Oberfläche. Sie zerfallen daher bei der Anwendung in der Geschirrspülmaschine besonders schnell und lassen sich schneller in die Maschinen einspülen als das zur Tablettierung verwendete granulatförmige Reinigungsmittel.

Die erfindungsgemäßen Tabletten können in Kombination mit dem eingesetzten Phosphat noch andere anorganische Phosphataustauschstoffe enthalten. Zu den bevorzugten anorganischen Phosphataustauschstoffen gehören die synthetisch hergestellten Zeolithe vom Typ NaA oder NaX, wie sie beispielsweise in den US-amerikanischen Patentschriften 2 882 243 und 2 882 244 beschrieben sind. Sie werden in Mengen von 3 bis 30, vorzugsweise von 5 bis 10 Gew.-% eingesetzt und in der 2. Mischstufe zugegeben. Neben ihrer reinigungsverstärkenden Wirkung zeigen die Zeolithe eine zusätzliche korrosionsinhibierende Wirkung in bezug auf Dekorglasuren auf Porzellan oder Keramik, die über die der bekannten Tripolyphosphat/Metasilikat-Mischungen hinausgeht. Die erfindungsgemäßen Tabletten besitzen neben der mechanischen Stabilität auch eine ausgezeichnete Chlorstabilität, obgleich der Wassergehalt der Tabletten ca. 10 Gew.-% beträgt.

### Beispiele

### Beispiel 1

41.7 Gew.-% wasserfreies Natriummetasilikat und 38,6 Gew.-% Natriumtripolyphosphat wurden in Gegenwart von 6,7 Gew.-% wasserfreiem Natriumcarbonat mit 4,0Gew.-% Wasserglas 37/40 und 0,2 Gew-% weißem Paraffinöl mit einem Flammpunkt von 210 °C nach dem in der deutschen Auslegeschrift 2913 145 ausführlich beschriebenen Verfahren granuliert, in einem Lödigemischer mit 3,0 Gew.-% eines durch Phthalocyaninzusatz blau gefärbten gleichen Granulats (« Blausprenkel »), 1,0 Gew.-% Trichlorisocyanursäure und 2,0 Gew.-% Natriumacetat sowie 1,0 Gew.-% Dicalcium-phosphat-dihydrat vermischt. Jeweils 20 g dieser Mischung wurden über einen Vorratstrichter kontinuierlich nacheinander in eine regelmäßige Sechseckmatrizenbohrung einer Excenter-Tabiettiermaschine vom Typ Exakta 31 der Firma Fette eingefüllt und mit einem Preßdruck von 98. 1 MPa (1 000 kg/cm²) zu Preßlingen ( = Tabletten) mit einer Dichte von rund 1,4 g/ml verpreßt.

Sie waren von feiner und gleichmäßig gekörnter Struktur und von großer Stabilität, Ihre Einspülzeit über einen mit einem Gitter versehenen Dosierkasten in einer Haushaltsgeschirrspülmaschine vom Typ Miele G 5035 betrug 25 Minuten und damit zwei Minuten weniger als die Einspülzeit der gleichen Gewichtsmenge des unverpreßten Reinigungsmittels gleicher Zusammensetzung, jedoch ohne Tablettierungshilfsmittel.

### Beispiele 2-6

In entsprechender Weise wie in Beispiel 1 angegeben, wurden weitere Tabletten hergestellt, deren Zusammensetzung, Kenndaten und Eigenschaften in der nachfolgenden Tabelle wiedergegeben sind.
(Siehe Tabelle Seite 5 f.)

## Patentansprüche

1. Verfahren zur Herstellung von Reinigungsmitteltabletten für das maschinelle Geschirrspülen durch Granulieren der alkalisch reagierenden Bestandteile, gegebenenfalls in Gegenwart von nichtionischen Tensiden, Zusatz von Tablettierungshilfsmitteln und gegebenenfalls weiteren Bestandteilen und anschließendem Verpressen unter Anwendung von Preßdrucken von mehr als 6. 867 MPa (70 kg/cm²), dadurch gekennzeichnet, daß man einem vollständig auskristallisierten Granulat mit einem Schüttgewicht von 800 bis 1 200, vorzugsweise 850 bis 1 100 g/I, gewonnen durch (a) partielles Hydratisieren von 10 bis 60, vorzugsweise 25 bis 40 Gewichtsteilen, eines wasserfreien Natriumtripolyphosphats, das zu 60 bis 100% aus einem solchen der Phase 11 besteht und eine mittlere Korngröße von 0,05 bis 0,5 mm aufweist, in einem kontinuierlich arbeitenden Mischer (1. Mischstufe) innerhalb einer mittleren Verweilzeit von 0,2 bis 5 Sekunden mit einer solchen Wassermenge, wie zur Ausbildung von 30 bis weniger als 80 Mol-% Tripolyphosphat-Hexahydrat erforderlich ist und gleichzeitig solchem mechanischen Bearbeiten des Mischgutes, daß mindestens 85 Gewichtsprozent davon eine Korngröße von über 0.2 mm und weniger als 2 Gewichtsprozent eine Korngröße von weniger als 0.1 mm aufweisen, (b) Vermischen des Teilhydrates nach einer Verweilzeit außerhalb des Mischers von 5 bis 60 Sekunden in einem Granulationsmischer (2. Mischstufe), gegebenenfalls zusammen mit bis zu 25 Gewichtsteilen eines Granulierhilfsmittels, mit 20 bis 70, vorzugsweise 30 bis 50 Gewichtsteilen eines pulverförmigen, im wesentlichen wasserfreien Natriumsilikats der Zusammensetzung Na₂0 : Si0₂ = 1 : 1 bis 1 : 4 und anschließendes Besprühen mit Wasser oder einer wäßrigen Lösung von 0,5 bis 5 Gewichtsteilen Natriumsilikat-Lösung in 2 bis 12, vorzugsweise 5 bis 12 Gewichtsteilen Wasser und (c) Granulieren durch Bewegen des Behandlungsgutes mit anschließender Durchkristallisation ; gegebenenfalls weitere Reinigungsmittelbestandteile, Bleichmittel oder Enzyme zumischt, danach Tablettierhilfsmittel zusetzt, und das so vorbereitete Granulatgemisch in Tablettiermaschinenmatrizenbohrungen füllt und verpreßt.

2. Verfahren nach Anspruch 1, dadurch gekennzeichnet, daß man Preßdrucke von 78.48 bis 147.15 MPa (800 bis 1500 kg/cm²), vorzugsweise 93.195 bis 103.005 MPa (950 bis 1050 kg/cm²) anwendet.

3. Verfahren nach Anspruch 1 und 2, dadurch gekennzeichnet, daß man als Tablettierungshilfsmittel 1 bis 5, vorzugsweise 2 bis 3 Gewichtsprozent, bezogen auf 100 % des gesamten Tablettengranulatgemisches, Natriumacetat zusetzt.

4. Verfahren nach Anspruch 1 bis 3, dadurch gekennzeichnet, daß man als Tablettierungshilfsmittel 0.5 bis 3, vorzugsweise 0.8 bis 1.2 Gewichtsprozent, bezogen auf 100% des gesamten Tablettengranulatgemisches, Dicalciumphosphatdihydrat zusetzt.

5. Verfahren nach Anspruch 1 bis 4, dadurch gekennzeichnet, daß man ein Gemisch aus Natriumacetat und Dicalciumphosphatdihydrat zusetzt.

6. Verfahren nach Anspruch 1 bis 5, dadurch gekennzeichnet, daß man als weitere Reinigungsmittelbestandteile farbgebende Bestandteile zusetzt.

## Claims

1. A process for the production of detergent tablets for dishwashing machines by granulation of the alkaline-reacting constituents, optionally in the presence of nonionic surfactants, addition of tabletting aids and, optionally, other constituents and subsequent tabletting under pressures of more than 6.887 MPa (70 kg/cm²), characterized in that to a completely crystallized granulate having a powder density of from 800 to 1200 and preferably from 850 to 1100 g/l, obtained by (a) partial hydration of from 10 to 60 parts by weight and preferably from 25 to 40 parts by weight of an anhydrous sodium tripolyphosphate, of which from 60 to 100 % consists of a phase II type and has an averagegrain size of from 0.05 to 0.5 mm. for 0.2 to 5 seconds (average residence time) in a continuous mixer (first mixing stage) with the quantity of water necessary to form from 30 to less than 80 mole % tripolyphosphate hexahydrate. the material being mixed simultaneously being mechanically treated in such a way that at least 85 % by weight thereof has a grain size of more than 0.2 mm and less than 2 % by weight a grain size of less than 0.1 mm, (b) mixing the partial hydrate after a residence time outside the mixer of from 5 to 60 seconds in a granulation mixer (second mixing stage), optionally together with up to 25 parts by weight of a granulation aid, with from 20 to 70 parts by weight and preferably with from 30 to 50 parts by weight of a powder-form, substantially anhydrous sodium silicate having the composition Na₂O : SiO₂ = 1 : 1 to 1 : 4 and subsequent spraying with water or with an aqueous solution of from 0.5 to 5 parts by weight sodium silicate solution in from 2 to 12 and preferably from 5 to 12 parts by weight water and (c) granulation by movement of the material being treated, followed by thorough crystallization, are optionally added other detergent constituents, bleaches or enzymes, after which tabletting aids are added and the granulate mixture thus prepared is introduced into the bores of tabletting machines and tabletted.

2. A process as claimed in Claim 1, characterized in that tabletting pressures of from 78.48 to 147.15 MPa (800 to 1500 kg/cm²) and preferably of from 93.195 to 103.005 MPa (950 to 1050 kg/cm²) are applied.

3. A process as claimed in Claims 1 and 2. characterized in that sodium acetate is added as the tabletting aid in a quantity of from 1 to 5 % by weight and preferably in a quantity of from 2 to 3 % by weight. based on 100 % of the granulate mixture as a whole.

4. A process as claimed in Claims 1 to 3, characterized in that dicalcium phosphate dihydrate is added as tabletting aid in a quantity of from 0.5 to 3 % by weight and preferably in a quantity of from 0.8 to 1.2 % by weight, based on 100 % of the granulate mixture as a whole.

5. A process as claimed in Claims 1 to 4, characterized in that a mixture of sodium acetate and dicalcium phosphate dihydrate is added.

6. A process as claimed in Claims 1 to 5, characterized in that coloring constituents are added as further detergent constituents.

## Revendications

1. Procédé de préparation de comprimés d'agents de nettoyage pour le lavage mécanique de la vaisselle par granulation des constituants à réaction alcaline, éventuellement en présence d'agents tensio-actifs non ioniques, avec addition d'agents auxilliaires de formation de comprimés et éventuellement d'autres constituants et par compression ultérieure en appliquant des pressions de plus de 6,867 MPa (70 kg/cm²), caractérisé en ce que, à des granulés complètement cristallisés ayant une densité apparente de 800 à 1.200, de préférence, de 850 à 1.100 g/I, que l'on obtient (a) par hydratation partielle de 10 à 60, de préférence, de 25 à 40 parties en poids d'un tripolyphosphate de sodium anhydre constitué pour 60 à 100 % de la phase Il et ayant une granularité moyenne de 0,05 à 0,5 mm, dans un mélangeur fonctionnant en continu (première étape de mélange) pendant un temps de séjour moyen de 0,2 à 5 secondes avec une quantité d'eau telle que celle nécessaire pour la formation de 30 à moins de 80 % molaires de tripolyphosphate à 6 molécules d'eau et simultanément un traitement mécanique du produit de mélange de telle sorte qu'au moins 85 % en poids aient une granularité de plus de 0,2 mm et que moins de 2 % en poids aient une granularité de moins de 0,1 mm, (b) par mélange du produit d'hydratation partielle après un temps de séjour en dehors du mélangeur de 5 à 60 secondes dans un mélangeur de granulation (deuxième étape de mélange), éventuellement avec jusqu'à 25 parties en poids d'un agent auxiliaire de granulation et avec 20 à 70, de préférence, 30 à 50 parties en poids d'un silicate de sodium pulvérulent essentiellement anhydre de la composition Na₂0 : Si0₂ = 1 : 1 à 1 : 4 et avec pulvérisation ultérieure avec de l'eau ou une solution aqueuse de 0,5 à 5 parties en poids de silicate de sodium dans 2 à 12, de préférence, 5 à 12 parties en poids d'eau et (c) par granulation en déplaçant le produit de traitement avec cristallisation ultérieure, on ajoute éventuellement d'autres constituants d'agents de nettoyage, des agents de blanchiment ou des enzymes, puis on ajoute les agents auxiliaires de formation de comprimés et on charge et comprime le mélange de granulés ainsi prétraité dans les orifices de la matrice de la machine de formation de comprimés.

2. Procédé selon la revendication 1, caractérisé en ce qu'on adopte des pressions de 78,48 à 147,15 MPa (800 à 1.500 kg/cm2), de préférence, de 93,195 à 103,005 MPa (950 à 1.050 kg/cm₂).

3. Procédé selon les revendications 1 et 2, caractérisé en ce que, comme agent auxiliaire de formation de comprimés, on ajoute 1 à 5, de préférence, 2 à 3 % en poids (calculé sur 100 % du mélange total de comprimés) d'acétate de sodium.

4. Procédé selon les revendications 1 à 3, caractérisé en ce que. comme agent auxiliaire de formation de comprimés, on ajoute 0,5 à 3, de préférence, 0,8 à 1,2 % en poids (calculé sur 100 % du mélange total de comprimés) de phosphate dicalcique à 2 molécules d'eau.

5. Procédé selon les revendications 1 à 4, caractérisé en ce qu'on ajoute un mélange d'acétate de sodium et de phosphate dicalcique à 2 molécules d'eau.

6. Procédé selon les revendications 1 à 5, caractérisé en ce que, comme constituants complémentaires des agents de nettoyage, on ajoute des constituants colorants.
